# EUROPÄISCHE PATENTSCHRIFT

(11) **EP 0 624 506 B1**
(45) Veröffentlichungstag und Bekanntmachung des Hinweises auf die Patenterteilung: **28.05.1997**
(21) Anmeldenummer: 94102556.1
(22) Anmeldetag: 21.02.1994
(51) Int. Cl.: B61H 13/38, B61H 1/00

(54) **Halterungsanordnung für querbewegliche Bremsklotzeinheiten an Schienenfahrzeuge**
Lever arrangement for transversely movable brake shoe assemblies at railway vehicles
Arrangement de leviers pour assemblages de sabot de frein mobiles transversalement pour véhicules ferroviaires

(30) Priorität: 13.05.1993 DE 4316128
(43) Veröffentlichungstag der Anmeldung: 17.11.1994
(73) Patentinhaber: KNORR-BREMSE AG, 80809 München (DE)
(72) Erfinder: Marschang, Herbert Karl, D-80809 München (DE); Staltmeir, Josef, D-80807 München (DE); Kerscher, Albert, D-85386 Eching (DE)

(56) Entgegenhaltungen:
- EP-A- 0 156 143
- WO-A-80/00682
- DE-A- 2 233 180
- DE-U- 8 905 983

## Beschreibung

Die Erfindung betrifft eine Halterungsanordnung nach dem Gattungsbegriff des Patentanspruches 1.

Eine im wesentlichen den gattungsgemäßen Merkmalen entsprechende Halterungsanordnung für eine Bremszangeneinheit einer Radscheibenbremse ist aus dem DE-GM 6 751 080 bekannt. Je zu haltender Bremszangeneinheit ist dabei ein doppelwangiger Halterungshebel vorgesehen, dessen Anlenkungen mit horizontal und parallel zur Längsrichtung des Schienenfahrzeuges verlaufenden Drehachsen ausgebildet sind.

Aus den DE-OS 38 16 157 und 40 33 405 sind ähnliche Halterungsanordnungen für Bremsklotzeinheiten bekannt, bei welchen allerdings eine feste Verbindung der beiden Hebelwangen des je Bremsklotzeinheitz vorgesehenen einen Halterungshebels fehlt. Bei diesen beiden bekannten Halterungsanordnungen erstrecken sich die Drehachsen der Anlenkungen der Halterungshebel horizontal in Querrichtung des Schienenfahrzeuges und sind zudem in dieser Querrichtung pendelfähig ausgebildet. Diese Halterungsanordnungen offenbaren, die Bremsklotzeinheiten nahe ihres unteren Endes mit einer Drehmomentabstützung zur Aufnahme einer aus einer Bremsklotzandrückkraft resultierenden Kraftkomponente auszustatten; die Drehmomentabstützung kann in Art einer Pendelstütze zu einem fahrzeugrahmenfesten Widerlager oder, bei bezogen auf das Fahrzeugrad beidseitiger Bremsklotzanordnung, als Zugstange ausgebildet sein, welche seitlich am abzubremsenden Rad vorbei zum unteren Ende eines Zuspannhebels führt welcher im wesentlichen vertikal verläuft, an seinem oberen Ende am Fahrzeugrahmen angelenkt ist und welcher mit dem andersseitigen Bremsklotz gekoppelt ist. Weiterhin kann bei diesen bekannten Bremsklotzeinheiten eine Spurstange vorgesehen sein, welche zwei zur vertikalen Längsmittelebene des Schienenfahrzeuges spiegelbildlich angeordnete Bremsklotzeinheiten miteinander verbindet und so deren gegenseitigen Abstand auch bei seitlichen Auslenkungen konstant hält.

Bei allen diesen bekannten Halterungsanordnungen verläuft die Längsrichtung der Halterungshebel im wesentlichen vertikal. Auch bei kurzer Ausbildung der Halterungshebel, wie sie für die Bremsklotzeinheiten vorgesehen ist, wird hierdurch oberhalb der Bremsklotzeinheiten relativ viel Raum benötigt, der oftmals jedoch durch andere Fahrzeugteile, insbesondere dessen Rahmen oder Wagenkasten verbaut ist: Das Unterbringen der Halterungsanordnung kann also Schwierigkeiten bereiten. Außerdem treten während Bremsungen bei seitlich ausgelenkten Bremsklotzeinheiten mit entsprechend aus der Vertikalen ausgelenkten Halterungshebeln insbesondere bei deren kurzer Ausbildung aus dem Bremsmoment resultierende, fahrtrichtungsabhängige Querkräfte auf.

Bei einer gattungsgemäßen Anordnung (DE-U-89 05 983) ist eine Halterungsanordung vorgesehen, bei welcher die Drehachsen der Anlenkungen der Halterungshebel am Fahrzeugrahmen senkrecht verlaufen, während die Anlenkung an der Bremsklotzeinheit direkt von einem waagrechten, von der Bremsklotzeinheit getragenen Bolzen gebildet ist. Die Halterungshebel besitzen seitliches Spiel gegenüber den Bolzen umgebenden Anschlägen, wodurch eine Querbeweglichkeit gegeben ist. Ein Verkanten zwischen den Augen der Halterungshebel und dem Bolzen ist nicht auszuschließen, insbesondere bei stärkerem seitlichen Versatz; bei zur Querbeweglichkeit erforderlichem größeren Spiel zwischen den Augen der Halterungshebel und dem Bolzen ist jedoch die Stabilität, insbesondere die Parallelität der Halterungshebel in Querrichtung des Fahrzeuges in Frage gestellt.

Davon ausgehend besteht die Aufgabe der Erfindung darin, eine Halterungsanordnung der gattungsgemäßen Art so auszugestalten, daß auch bei ausreichend langer Ausbildung der Halterungshebel keine Einbauschwierigkeiten zu gewährtigen sind; zudem soll Stabilität der Parallelführung beider Halterungshebel erzielbar sein und es sollen während Bremsungen keine aus dem Bremsmoment resultierenden unerwünschten Seitenkräfte verursacht werden.

Zur Lösung dieser Aufgabe dienen die Merkmale nach dem Kennzeichnungsteil des Patentanspruches 1.

Durch die Anlenkungen der Drehachsen in vertikaler Richtung wird oberhalb der Bremsklotzeinheit lediglich eine der Breite, nicht der Länge der Haltungshebel entsprechende, relativ kleine Einbauhöhe benötigt; durch die mittelbare Anlenkung der Halterungshebel an der vom Bolzen getragenen vertikalen Drehachse im Bereich der Bremsklotzeinheit ist zudem eine gute Parallelführung in Querrichtung des Fahrzeuges ermöglicht.

Vorteilhafte Ausgestaltungen und Weiterbildungen sind in weiteren Patentansprüchen aufgeführt.

In den Zeichnungen sind Ausführungsbeispiele für nach der Erfindung ausgebildete Halterungsanordnungen dargestellt, und zwar zeigt
- Figur 1: eine aufgeschnittene Halterungsanordnung in Verbindung mit einer Bremsklotzeinheit in Seitenansicht,
- Figur 2: in vergrößertem Maßstab eine Aufsicht auf eine teilweise aufgeschnittene Halterungsanordnung gemäß Figur 1,
- Figur 3: eine Aufsicht gemäß Figur 2 auf eine abgewandelte Ausführungsform der Halterungsanordnung, und
- Figur 4: die Halterungsvorrichtung in Verbindung mit einer beidseitigen Bremsklotzanordnung.

Die Figur 1 zeigt eine Bremsklotzeinheit 1 üblicher Bauart, an welcher vermittels eines Pendelhebels 2 ein Bremsklotz 3, bestehend wie üblich aus einem Bremssohlenhalter und an diesem gehalterten Bremssohlen, aufgehängt ist, welcher vermittels eines der Bremsklotzeinheit 1 zugehörenden Druckstößels 4 an die Lauffläche eines abzubremsenden Fahrzeugrades 5 anpreßbar ist. In ihrem unteren Bereich ist die Bremsklotzeinheit 1 vermittels eines im wesentlichen horizontal in Fahrzeuglängsrichtung verlaufenden Pendelhebels 6 kardanisch an einem fahrzeugrahmenfesten Widerlager 7 angelenkt; der Pendelhebel 6 dient als Drehmomentabstützung für die Bremsklotzeinheit 1 , er nimmt während Bremsungen einen Teil der Reaktionskraft aus der Anpreßkraft des Bremsklotzes 3 an das Fahrzeugrad 5 auf. An ihrer Oberseite ist die Bremsklotzeinheit 1 mit zwei auch aus Figur 2 ersichtlichem, in Fahrzeugquerrichtung zueinander versetzt angeordneten Lageraugen 8 zur um eine horizontale Querachse 9 drehbaren Aufhängung am Fahrzeugrahmen ausgestattet. Insoweit entspricht die Bremsklotzeinheit 1 mit der Drehmomentabstützung durch den Pendelhebel 6 und der durch die Lageraugen 8 verlaufende Querachse 9 dem Stand der Technik. In Figur 2 sind von der Bremsklotzeinheit 1 lediglich die Lageraugen 8 aufgeschnitten dargestellt.

Wie aus Figur 1 und 2 ersichtlich, sind die Lageraugen 8 von einem Bolzen 10 drehbar durchsetzt, die Achse des Bolzens 10 verläuft koaxial zur Querachse 9. Außenseitig zu den beiden Lageraugen 8 ist der Bolzen 10 mit jeweils einem Lagerauge 11 bzw. 11' versehen, dessen Achse 12 die Querachse 9 rechtwinklig schneidet und im wesentlichen vertikal verläuft. Die Lageraugen 11 und 11' greifen jeweils zwischen die beiden Hebelwangen 13 und 14 zweier doppelwangiger Halterungshebel 15 bzw. 16 ein, die sich von den Lageraugen 11 bzw. 11' im wesentlichen horizontal und in Richtung zum Fahrzeugrad 5 in Fahrzeuglängsrichtung erstrecken. Vermittels vertikaler, die Achsen 12 beinhaltender Bolzen 17 sind die Halterungshebel 15 und 16 drehbar an den Lageraugen 11 bzw. 11' angelenkt; diese Anlenkungen sind insgesamt durch die Bezugszeichen 18 und 18' verdeutlicht.

Die jeweils obere Hebelwange 13 der Halterungshebel 15 und 16 steigt in Richtung zum Fahrzeugrad 5 hin an, die Halterungshebel 15 und 16 weisen daher fahrzeugradzugewandt eine ansteigende Höhenerstreckung und damit größere Basisbreite für ihre fahrzeugradseitige Anlenkung 19 bzw. 19' an einem fahrzeugrahmenfesten Teil 20 auf. Im Bereich zwischen den Anlenkungen 18 und 19 bzw. 18' und 19' sind die Hebelwangen 13 und 14 jedes Halterungshebels 15 bzw. 16 durch einen vertikalen Hebelsteg 21 fest miteinander verbunden. Im Bereich der Anlenkungen 19 und 19' übergreifen die Hebelwangen 13 und 14 der Halterungshebel 15 und 16 jeweils beidseitig ein Lagerauge 22 bzw. 22'. Die beiden Lageraugen 22 und 22' befinden sich an den Enden eines sich zwischen diesen erstreckenden Befestigungsteiles 23, welches mittels gemäß Ausführungsbeispiels zweier Verschraubungen 24, von welchen eine Verschraubung 24 gestrichelt und die andere nur durch ihre Achse angedeutet ist, fest mit dem Teil 20 verbunden ist. In den Anlenkungen 19 bzw. 19' sind die Halterungshebel 15 und 16 durch jeweils einen vertikalen Bolzen 25 schwenkbar am Lagerauge 22 bzw. 22' angelenkt.

Aus der Aufsicht auf die Halterungsanordnung gemäß Figur 2 ist klar erkennbar, daß die beiden Halterungshebel 15 und 16 ein parallelogrammartiges Viergelenk bilden, wodurch die Bremsklotzeinheit 1 horizontal parallel beweglich am Teil 20 und damit am Fahrzeugrahmen gehaltert ist. Die Bremsklotzeinheit 1 kann somit Seitenverschiebungen des Fahrzeugrades 5 unter entsprechendem Drehen der Halterungshebel 15 und 16 ohne weiteres folgen.

Um die Bremsklotzeinheit 1 bezüglich ihres Bremsklotzes 3 in jeweils richtiger Lage zur Lauffläche des Fahrzeugrades 5 zu haltern, kann es zweckmäßig sein, wie in Figur 2 dargestellt am fahrzeuginneren Lagerauge 11' des Bolzens 10 ein weiteres Lagerauge 26 anzuordnen: An diesem der Bremsklotzeinheit 1 zugeordneten Lagerauge 26 und einem entsprechenden Lagerauge, welches einer andersseitig am Schienenfahrzeug, bezogen auf eine vertikale Längsmittelebene des Schienenfahrzeuges zur Bremsklotzeinheit 1 spiegelbildlich angeordneten, weiteren Bremsklotzeinheit zugehört, sind die Enden einer nicht dargestellten, horizontal und quer zum Schienenfahrzeug verlaufenden Spurstange anzulenken. Bei Seitenverschiebungen des Radsatzes, welchem das Fahrzeugrad 5 zugehört, nimmt jeweils ein Spurkranz der Fahrzeugräder über den Bremsklotz 3 die jeweilige Bremseinheit 1 seitlich mit, diese Seitenbewegung wird dabei über die Spurstange auch auf die andersseitige Bremsklotzeinheit übertragen, so daß auch diese eine entsprechende Seitenversetzung erfährt. Die bezogen auf das Schienenfahrzeug beidseitigen Bremsklotzeinheiten 1 werden so vom Radsatz bei dessen Seitenverschiebungen stets derart mitgenommen, daß sich die Bremsklötze 3 der beiden Bremsklotzeinheiten 1 stets in ihrer korrekten Lage vor den Laufflächen der beidseitigen Fahrzeugräder 5 des Radsatzes befinden.

Bei Schienenfahrzeugrädern ist die Lauffläche zumeist sich zur Fahrzeugaußenseite hin konisch verjüngend ausgebildet. Wird während Bremsungen der Bremsklotz 3 in parallel er Richtung zur Fahrzeuglängsrichtung an diese konische Lauffläche angedrückt, so erfährt er eine zur Fahrzeugseite hin gerichtete Kraftkomponete, einen "Hangabtrieb". Zur Kompensation dieser Kraftkomponente kann es zweckmäßig sein, die Halterungsanordnung derart auszugestalten, daß bei in Mittelstellung befindlichem Radsatz die Halterungshebel 15 und 16 in Richtung zum Fahrzeugrad 5 auf die vertikale Fahrzeuglängsmittelebene hin geneigt verlaufen, und zwar um einen Winkel, welcher in etwa dem Kegelwinkel der Radlauffläche entspricht. Die Halterungsanordnung übt dann während Bremsungen eine den Hangabtrieb des Bremsklotzes 3 zumindest annähernd kompensierende, zur Fahrzeugmitte hin gerichtete Seitenkraft auf die Bremsklotzeinheit 1 und damit den Bremsklotz 3 aus. Bei der vorstehend beschriebenen Koppelung zweier Bremsklotzeinheiten 1 vormittels einer Spurstange ergibt sich hierbei ein besonders günstiges, seitliches Einstellverhalten der Bremsklotzeinheiten 1.

Es ist auch möglich, den vorstehend erwähnten Winkel , unter welchem die Halterungshebel 15 und 16 zur Fahrzeuglängsmittelebene hin geneigt verlaufen, geringfügig größer als den Konuswinkel der Radlauffläche des Fahrzeugrades 5 zu wählen: Es ergibt sich dann während Bremsungen eine zur Fahrzeugmitte hin gerichtete, auf die Bremsklotzeinheit 1 wirkende Kraftkomponente, durch welche der Bremsklotz 3 in Richtung zur Fußwurzel des Spurkranzes des Fahrzeugrades 5 gedrückt wird und somit seine axiale Lage, bezogen auf die Breite der Radlauffläche, stets genau beibehält. Bei dieser Ausführungsart kann es zweckmäßig sein, keine Spurstangen vorzusehen.

Die am Lagerauge 26 anzulenkende Spurstange muß andererseits nicht am entsprechenden Lagerauge einer fahrzeugandersseitigen, zweiten Bremsklotzeinheit angelenkt sein, sie kann vielmehr auch mit einem Achslagergehäuse oder einem querverschieblichen Getriebegehäuse oder einem sonstigen, sich mit dem Radsatz querverschiebenden Teil gekoppelt sein. Falls die vorstehend erwähnte, durch die konische Ausbildung der Radlauffläche bewirkte Hangabtriebskraft bezüglich der Bremsklotzeinheit 1 nicht oder nicht vollständig durch eine entsprechende Schräganordnung der Halterungshebel 15 und 16 oder in sonstiger, nachfolgend beschriebener Art kompensiert ist, kann es zweckmäßig sein, die am Lagerauge 26 anzulenkenden Spurstangen durch ein nur Zugkräfte übertragendes Bauelement, beispielsweise ein Seil oder eine Kette, zu ersetzen.

Die Halterungsanordnung nach Figur 3 entspricht weitgehend derjenigen nach Figur 2, es sind entsprechende Bezugszahlen eingetragen. Gemäß Figur 3 verlaufen die Halterungshebel 15 und 16 parallel zur Fahrzeugslängsrichtung, zur Kompensation der zu Figur 2 beschriebenen Hangabtriebskraft ist ein Federpuffer 27 vorgesehen. Der Federpuffer 27 weist ein Gehäuse 28 auf, welches am Befestigungsteil 23 auf der dem Teil 20 abgewandten Seite mit quer zum Schienenfahrzeug verlaufender Achsrichtung 29 fest angeordnet ist. Das eine zylindrische Bohrung 30 aufweisende Gehäuse 28 ist in Richtung zur Fahrzeugmitte offen, in der Bohrung 30 befindet sich eine Feder 31, welche einen in der Bohrung 30 geführten, das Gehäuse 28 in Richtung zur Fahrzeugmitte überragenden Druckstößel 32 in Verschieberichtung zur Fahrzeugmitte hin belastet. Der fahrzeuginnenseitige Halterungshebel 16 ist an seiner fahrzeugaußenseitigen Flanke mit einer Anschlagfläche 33 versehen, an welcher der Druckstößel 32 anliegt und abgefangen ist, die Feder 31 belastet somit den Halterungshebel 16 in Drehrichtung um die Anlenkung 19' in Bewegungsrichtung des Bolzens 10 und damit der Bremsklotzeinheit zur Fahrzeugmitte hin. Die Spannung der Feder 31 kann derart gewählt werden, daß die Hangabtriebskraft lediglich kompensiert oder mit einem Kraftüberschuß überwunden wird, im letzeren Falle wird der Bremsklotz der Bremsklotzeinheit gegen den Spurkranz bzw. die Spurkranzwurzel des zugeordneten Fahrzeugrades gedrückt. Bei der Ausführung nach Figur 3 ist keine Spurstange vorgesehen, das Lagerauge 26 nach Figur 2 fehlt daher.

Abweichend hierzu kann anstelle des Federpuffers 27 eine dessen Feder 31 entsprechende Feder in anderer Weise mittel- oder unmittelbar in Belastungsrichtung zur Fahrzeugmitte hin auf die Bremsklotzeinheit 1 wirkend vorgesehen sein.

In weiterer Ausbildung der Ausführung nach Figur 3 ist am Befestigungsteil 23 nahe der Anlenkung 19 und dem Teil 20 abgewandt ein Anschlag 34 angeformt, gegen welchen sich ein am Halterungshebel 15 angeordneter Gegenanschlag 35 in einer Drehstellung dieses Halterungshebels 15 anzulegen vermag, welche der jeweils vorgesehenen bzw. vorgegebenen, fahrzeuginnenseitigen Endstellung der Bremsklotzeinheit entspricht. Bei entsprechend geringer Seitenverschieblichkeit des Fahrzeugradsatzes kann die Anordnung derart gewählt werden, daß der Anschlag 34 mit dem Gegenanschlag 35 bereits in Eingriff gelangt, wenn der Radsatz sich in seiner Mittellage befindet: Hierdurch kann erreicht werden, daß, bezogen auf fahrzeuginnenseitige Versetzungen des Fahrzeugrades, bereits ab der Mittellage des Radsatzes der Bremsklotz nicht mehr ständig am Spurkranz des Fahrzeugrades anliegt und an diesem schleift.

Die Ausführung nach Figur 4 ist für beidseitige Bremsklotzanordnungen bezüglich des Fahrzeugrades 5 geeignet. Rechtsseitig des Fahrzeugrades 5 befindet sich eine Bremsklotzeinheit 1, die in ihrem Aufbau und in ihrer Halterung am Teil 20 weitgehend derjenigen nach Figur 1 entspricht. Anstelle des Pendelhebels 6 (Figur 1) ist am unteren Ende der Bremsklotzeinheit 1 gemäß Figur 4 eine Zugstange 36 angelenkt, welche das Fahrzeugrad 5 seitlich überquert und an ihrem anderen Ende am unteren Ende eines Zuspannhebels 37 angelenkt ist. Das obere Ende des Zuspannhebels 37 ist in gleicher Weise wie die Bremsklotzeinheit 1 am Teil 20 gehaltert, in Figur 4 sind hierzu die Lagerungen 18'' und 19''entsprechend den Lagerungen 18 und 19 für die Bremsklotzeinheit 1, sowie der Halterungshebel 15', entsprechend dem Halterungshebel 15, zu sehen. Vermittels eines dem Pendelhebel 2 entsprechenden Pendelhebels 2' ist am Zuspannhebel 37 ein Bremsklotz 3' angelenkt, welcher gegenüberliegend zum Bremsklotz 3 an die Lauffläche des Fahrzeugrades 5 anpreßbar ist. Die Halterung des Zuspannhebels 37 am Teil 20 kann des weiteren wie zu den vorstehend beschriebenen Ausführungsvarianten ausgebildet sein, lediglich eine Drehung um die der Querachse 9 entsprechende Querachse 9' muß stets erhalten sein. In mittlerer Höhenlage des Bremsklotzes 3' ist dieser gegen den Zuspannhebel 37 abgestützt, von der Zugstange 36 auf den Zuspannhebel 37 übertragene Zugkräfte werden durch diese Abstützung als Anpreßkräfte des Bremsklotzes 3' an die Lauffläche des Fahrzeugrades 5 übertragen. Der Bremsklotz 3' kann somit in gleicher Weise wie vorstehend zum Bremsklotz 3 beschrieben den Seitenverschiebungen des Radsatzes folgen, welchem das Fahrzeugrad 5 zugehört.

### Kurzfassung:

Die Halterungsanordnung für querbewegliche Bremsklotzeinheiten (1) ist als ein parallelogrammartiges 4-Gelenk-Hebelwerk ausgebildet, welches einerseits, fahrzeugradseitig, am Fahrzeugrahmen (20) und andererseits an der Oberseite einer Bremsklotzeinheit (1) jeweils um vertikale Drehachsen (12) drehbar angelenkte, horizontal und im wesentlichen in Fahrzeuglängsrichtung verlaufende Halterungshebel (15) aufweist. Die Halterungshebel (15) können zur` Vergrößerung ihrer Anlenkbasis und Versteifung doppelwangig mit 2 Hebelwangen (13, 14) ausgebildet sein. Insbesondere bei um eine horizontale, zum Fahrzeug quer verlaufende Querachse (9) schwenkbarer Anlenkung der Bremsklotzeinheit (1) an den Halterungshebeln (15) ist am unteren Ende der Bremsklotzeinheit (1) eine Drehmomentabstützung vorzusehen, welche als zu einem Widerlager (7) führender Pendelhebel (6) oder als Zugstange ausgebildet sein kann, welche das Fahrzeugrad (5) überquert und mit einer andersseitigen Bremsklotzeinrichtung gekoppelt ist. Bei konischer Ausbildung der Lauffläche des Fahrzeugrades 5 können die Halterungshebel (15) in Vormallage um den Konuswinkel oder einen etwas größeren Winkel zur Fahrzeuglängsrichtung geneigt angeordnet sein, derart, daß sie etwa rechtwinklig zur Radlauffläche verlaufen; bei dieser Anordnung ergibt sich zumindest eine Kompensation der auf den Bremsklotz (3) infolge der konischen Radlauffläche einwirkenden "Hangabtriebskraft".

Infolge der im wesentlichen horizontalen Längserstreckung der Halterungshebel (15) erfordert die Halterungsanordnung für die Bremsklotzeinheit (1) nur eine geringe Bauhöhe und ist daher ohne Behinderung durch andere Bauelemente am Schienenfahrzeug unterbring- und montierbar.

### Bezugszeichenliste

- 1: Bremsklotzeinheit
- 2,2': Pendelhebel
- 3,3': Bremsklotz
- 4: Druckstößel
- 5: Fahrzeugrad
- 6: Pendelhebel
- 7: Widerlager
- 8: Lagerauge
- 9,9': Querachse
- 10: Bolzen
- 11,11': Lagerauge
- 12: Achse
- 13: Hebelwange
- 14: Hebelwange
- 15,15': Halterungshebel
- 16: Halterungshebel
- 17: Bolzen
- 18,18',18'': Anlenkung
- 19,19',19'': Anlenkung
- 20: Teil
- 21: Hebelsteg
- 22,22': Lagerauge
- 23: Befestigungsteil
- 24: Verschraubung
- 25: Bolzen
- 26: Lagerauge
- 27: Federpuffer
- 28: Gehäuse
- 29: Achsrichtung
- 30: Bohrung
- 31: Feder
- 32: Druckstößel
- 33: Anschlagfläche
- 34: Anschlag
- 35: Gegenanschlag
- 36: Zugstange
- 37: Zuspannhebel

## Patentansprüche

1. Halterungsanordung für querbewegliche Bremsklotzeinheiten (1) an Schienenfahrzeugen mit querverschieblichen Radsätzen, mit doppelwangigen Halterungshebeln (15, 16), deren beide, parallel nebeneinander angeordnete Hebelwangen (13, 14) an ihren einen Enden um vertikal verlaufende Drehachsen schwenkbar am Fahrzeugrahmen (Teil 20) und an ihren anderen Enden schwenkbar nahe des oberen Endes an der Bremsklotzeinheit (1) angelenkt sind, wobei je Bremsklotzeinheit (1) zwei etwa in Fahrzeugslängsrichtung verlaufende, in Querrichtung des Fahrzeuges zueinander versetzt angeordnete Halterungshebel (15, 16) vorgesehen sind, **gekennzeichnet durch folgende Merkmale:**
a) die Drehachsen (12) der Anlenkungen (18) an der Bremsklotzeinheit (1) verlaufen gleichfalls vertikal;
b) an der Bremsklotzeinheit (1) ist ein horizontal und quer zum Fahrzeug verlaufender Bolzen (10) drehbar gelagert;
c) an den Enden des Bolzens (10) sind die der Bremsklotzeinheit zugewandten Enden der Halterungshebel (15,16) um die vertikalen Drehachsen (12) schwenkbar angelenkt.

2. Halterungsanordnung nach Anspruch 1, **dadurch gekennzeichnet,** daß der Bolzen (10) fahrzeuginnenseitig mit einem Lagerauge (26) zum Anlenken einer Spurstange versehen ist.

3. Halterungsanordung nach einem oder mehreren der vorstehenden Ansprüche, **gekennzeichnet durch** eine vorgespannte Feder (31), welche direkt oder indirekt die Bremsklotzeinheit (1) in Richtung zur Fahrzeuginnenseite belastet (Figur 3).

4. Halterungsanordnung nach Anspruch 3, **dadurch gekennzeichnet**, daß die Feder (31) einem Federpuffer (27) zugehört, dessen Druckstößel (32) einen Halterungshebel (16) in fahrzeuginnenseitiger Drehrichtung um dessen Anlenkung (19') am Fahrzeugrahmen (Teil 20) bzw. einem mit diesem fest verbundenen Befestigungsteil (23) belastet.

5. Halterungsanordnung nach Anspruch 4, **dadurch gekennzeichnet** , daß der Federpuffer (27) an einem fest mit dem Fahrzeugrahmen (20) verbindbaren, an seinen Enden die Anlenkungen (19, 19') für die beiden Halterungshebel (15, 16) aufweisenden Befestigungsteil (23) angeordnet ist.

6. Halterungsanordnung nach Anspruch 1 in Ausbildung für beidseitige Bremsklotzanordnung, wobei die Drehmomentabstürzung als von der Bremsklotzeinheit (1) zur anderen Seite des Fahrzeugrades (5) verlaufende und dort an einem im wesentlichen vertikalen Zuspannhebel (37) angelenkte Zugstange (36) ausgebildet ist, **dadurch gekennzeichnet**, daß das obere Ende des Zuspannhebels (37) analog zur Bremsklotzeinheit (1) mittels zweier Halterungshebel (15) am Fahrzeugrahmen (Teil 20) angelenkt ist (Figur 5).

## Claims

1. Mounting arrangement for transversely movable brake shoe assemblies (1) on railway vehicles with transversely displaceable wheel sets, with double-cheeked mounting levers (15, 16), whose two lever cheeks (13, 14) arranged next to each other in a parallel manner are pivotably articulated at their one end around vertically-extending rotational axes on the vehicle frame (part 20) and at their other end near the upper end on the brake shoe assembly (1), each brake shoe assembly (1) being provided with two mounting levers (15, 16) extending approximately in the longitudinal direction of the vehicle and arranged offset to each other in the transverse direction of the vehicle, characterised by the following features:
a) the rotational axes (12) of the couplings (18) on the brake shoe assembly (1) likewise extend vertically;
b) on the brake shoe assembly (1) is rotatably mounted a pin (10) extending horizontally and transversely to the vehicle;
c) on the ends of the pin (10) are pivotably articulated around the vertical rotational axis (12) the ends of the mounting levers (15, 16) facing the brake shoe assembly.

2. Mounting arrangement according to claim 1, characterised in on the vehicle interior side the pin (10) is provided with a bearing eye (26) for articulating a track rod.

3. Mounting arrangement according to one or more of the preceding claims, characterised by a prestressed spring (31), which directly or indirectly loads the brake shoe assembly (1) in the direction towards the interior of the vehicle (Figure 3).

4. Mounting arrangement according to claim 3, characterised in that the spring (31) belongs to a spring buffer (27), whose push rod (32) loads one mounting lever (16) in the rotational direction inside the vehicle about its coupling (19') on the vehicle frame (part 20) or on a fixing part (23) fixedly connected to the frame.

5. Mounting arrangement according to claim 4, characterised in that the spring buffer (27) is arranged on an anchoring (23), fixedly connectable to the vehicle frame (20) and having on its ends the articulation points (19, 19') for the two mounting levers (15, 16).

6. Bearing arrangement according to claim 1 constructed for a double-sided brake shoe arrangement, the torque support being formed as a pull rod (36) extending from the brake shoe assembly (1) to the other side of the vehicle wheel (5) and articulated there on an essentially vertical clamping lever (37), characterised in that the upper end of the clamping lever (37) is articulated analogously to the brake shoe assembly (1) by means of two mounting levers (15') on the vehicle frame (part 20) (Figure 5).

## Revendications

1. Dispositif de support pour des unités de sabot de frein (1) déplaçables transversalement sur des véhicules sur rails équipés de trains de roues déplaçables transversalement, comportant des leviers de retenue (15,16) à deux flasques, dont les deux flasques (13, 14) parallèles et disposés l'un près de l'autre sont articulés, à l'une de leurs extrémités, sur le châssis (partie 20) du véhicule, de manière à pouvoir pivoter autour d'axes de rotation verticaux, et au niveau de leurs autres extrémités, sur l'unité de sabot de frein (1) de manière à pouvoir pivoter à proximité de l'extrémité supérieure de cette dernière, et dans lequel deux leviers de retenue (15,16), qui s'étendent approximativement dans la direction longitudinale du véhicule et sont disposés en étant mutuellement décalés dans la direction transversale du véhicule, sont prévus pour chaque unité de sabot de frein (1), caractérisé par les caractéristiques suivantes :
a) les axes de rotation (12) des articulations (18) sur l'unité de sabot de frein (1) sont également verticaux;
b) un axe horizontal (10), qui s'étend transversalement par rapport au véhicule, est monté de manière à pouvoir tourner sur l'unité de sabot de frein (1);
c) les extrémités des leviers de retenue (15,16), qui sont tournées vers l'unité de sabot de frein, sont articulées sur les extrémités de l'axe (10) de manière à pouvoir pivoter autour des axes de rotation verticaux (12).

2. Dispositif de support selon la revendication 1, caractérisé en ce que l'axe (10) comporte, sur le côté intérieur du véhicule, un oeillet de palier (26) pour l'articulation d'une barre d'accouplement.

3. Dispositif de support selon une ou plusieurs des revendications précédentes, caractérisé par un ressort précontraint (31), qui charge directement ou indirectement l'unité de sabot de frein (1) en direction du côté intérieur du véhicule (figure 3).

4. Dispositif de support selon la revendication 3, caractérisé en ce que le ressort (31) fait partie d'un tampon à ressort (27), dont le poussoir de pression (32) charge un levier de retenue (16) dans un sens de rotation dirigé vers le côté intérieur du véhicule, autour de l'articulation (19') de ce levier sur le châssis (partie 20) du véhicule ou sur une pièce de fixation (23) reliée rigidement à cette dernière.

5. Dispositif de support selon la revendication 4, caractérisé en ce que le tampon à ressort (27) est disposé sur une pièce de fixation (23) qui peut être reliée rigidement au châssis (20) du véhicule et qui comporte, à ses extrémités, les articulations (19,19') pour les deux leviers de retenue (15,16).

6. Dispositif de support selon la revendication 1, dans sa conception pour un dispositif à sabot de frein agissant des deux côtés, dans lequel le système d'absorption de couple est réalisé sous la forme d'une barre de traction (36) qui s'étend depuis l'unité de sabot de frein (1) jusqu'à l'autre côté de la roue (5) du véhicule et est articulée en cet endroit sur un levier de serrage (37) essentiellement vertical, caractérisé en ce que l'extrémité supérieure du levier de serrage (37) est articulée, d'une manière analogue à l'unité de sabot de frein (1), sur le châssis (partie 20) du véhicule, à l'aide de deux leviers de retenue (15) (figure 5).
